# EUROPÄISCHE PATENTSCHRIFT

(11) **EP 3 701 597 B1**
(45) Veröffentlichungstag und Bekanntmachung des Hinweises auf die Patenterteilung: **28.01.2026**
(21) Anmeldenummer: 18795466.4
(22) Anmeldetag: 24.10.2018
(51) Int. Cl.: H01R 25/14, F21S 8/00, F21V 23/06

(54) **STROMABGRIFFSANORDNUNG FÜR EINEN FUNKTIONSEINSATZ FÜR EIN STROMSCHIENENSYSTEM, STROMSCHIENENSYSTEM SOWIE VERFAHREN ZUM ELEKTRISCHEN KONTAKTIEREN EINER STROMABGRIFFSANORDNUNG MIT EINER STROMSCHIENE**
CURRENT TAP ARRANGEMENT FOR A FUNCTIONAL INSERT FOR A BUS BAR SYSTEM, BUS BAR SYSTEM AND METHOD FOR ELECTRICALLY CONTACTING A CURRENT TAP ARRANGEMENT WITH A BUS BAR
DISPOSITIF DE PRÉLÈVEMENT DE COURANT POUR INSERT FONCTIONNEL POUR SYSTÈME DE BARRE CONDUCTRICE, SYSTÈME DE BARRE CONDUCTRICE ET PROCÉDÉ D'ÉTABLISSEMENT D'UN CONTACT ÉLECTRIQUE ENTRE UN DISPOSITIF DE PRÉLÈVEMENT DE COURANT AVEC UNE BARRE CONDUCTRICE

(30) Priorität: 27.10.2017 DE 102017125214
(43) Veröffentlichungstag der Anmeldung: 02.09.2020
(73) Patentinhaber: SITECO GmbH, 83301 Traunreut (DE)
(72) Erfinder: HÖSLE, Tobias, 83329 Waging am See (DE); SCHALLINGER, Rainer, 83365 Nußdorf/ Aiging (DE); BURGER, Michael, 96191 Trunstadt (DE); KIRCHNER, Sebastian, 96106 Ebern (DE)
(74) Vertreter: Schmidt, Steffen
(86) Internationale Anmeldenummer: PCT/EP2018/079157
(87) Internationale Veröffentlichungsnummer: WO 2019/081579

(56) Entgegenhaltungen:
- EP-A1- 0 486 714
- DE-A1- 19 604 222
- DE-A1- 19 615 597
- DE-A1- 2 358 895
- DE-A1- 2 358 895
- DE-A1- 2 700 973

## Beschreibung

Es werden eine Stromabgriffsanordnung für einen Funktionseinsatz für ein Stromschienensystem, sowie ein Stromschienensystem angegeben. Weiterhin wird ein Verfahren zum elektrischen Kontaktieren einer Stromabgriffsanordnung mit einer Stromschiene angegeben.

Diese Patentanmeldung beansprucht die Priorität der deutschen Patentanmeldung 10 2017 125 214.2.

EP 0 486 714 A1 offenbart ein Lichtband mit einer Stromabgriffsanorndung entsprechend dem Oberbegriff des Anspruchs 1. Eine weitere Leuchte mit einer Stromschiene, die eine Tragschiene aufweist, ist in der DE 27 00 973 A1 offenbart.

DE 196 04 222 A1 offenbart ein Anschluß- und Kupplungssystem, das insbesondere für Leuchten mit einer Tragschiene und einem Lichtträger vorgesehen ist. Dabei ist wenigstens einer der an einem Stecker angeordneten Steckkontakte in seiner Position derart verstellbar, daß er wahlweise in unterschiedliche Buchsenkontakte eingesteckt werden kann.

Es ist wünschenswert, eine Stromabgriffsanordnung für einen Funktionseinsatz für ein Stromschienensystem anzugeben, die einen einfachen und flexiblen Betrieb ermöglicht. Es ist zudem wünschenswert, einen Funktionseinsatz für ein Stromschienensystem anzugeben, der flexibel einsetzbar ist. Es ist zudem wünschenswert, ein Schienensystem anzugeben, das einen flexiblen Betrieb eines Funktionseinsatzes ermöglicht. Es ist zudem wünschenswert, ein Verfahren zum elektrischen Kontaktieren einer Stromabgriffsanordnung mit einer Stromschiene anzugeben, das einfach durchführbar ist. Die Erfindung stellt eine Stromabgriffsanordnung nach Anspruch 1, ein Stromschienensystem nach Anspruch 11 sowie ein Verfahren nach Anspruch 14 zur Verfügung.

Gemäß der Erfindung wird eine Stromabgriffsanordnung für einen Funktionseinsatz für ein Stromschienensystem angegeben. Die Stromabgriffsanordnung dient zur elektrischen Kontaktierung des Funktionseinsatzes mit elektrischen Leitungen des Stromschienensystems. Beispielsweise weist das Stromschienensystem eine Stromschiene auf. Die Stromschiene weist eine Tragschiene auf. In der Tragschiene ist ein Leitungshalter mit elektrischen Leitungen angeordnet. Die Tragschiene dient beispielsweise zum mechanischen Halten des Funktionseinsatzes. Die Stromabgriffsanordnung dient zum elektrischen Verbinden des Funktionseinsatzes mit den elektrischen Leitungen des Leitungshalters. Die Stromabgriffsanordnung dient beispielsweise zum Übertragen von elektrischer Energie von der Stromschiene zur Funktionseinheit. Alternativ oder zusätzlich dient die Stromabgriffsanordnung zum Übertragen von Steuersignalen zwischen der Stromschiene und dem Funktionseinsatz.

Gemäß der Erfindung weist die Stromabgriffsanordnung ein Gehäuse auf. Das Gehäuse ist beispielsweise ein Kunststoffteil. Das Gehäuse ist an dem Funktionseinsatz befestigbar.

Gemäß der Erfindung weist die Stromabgriffsanordnung einen Gehäuseeinsatz auf. Der Gehäuseeinsatz ist in dem Gehäuse angeordnet. Der Gehäuseeinsatz ist in einem ersten Zustand an dem Gehäuse fixiert. Der Gehäuseeinsatz ist in einem zweiten Zustand relativ zu dem Gehäuse entlang einer ersten Richtung verschiebbar. Der Gehäuseeinsatz ist beispielsweise ein Kunststoffteil. Der Gehäuseeinsatz ist insbesondere so dimensioniert, dass er innerhalb des Gehäuses angeordnet werden kann. Der Gehäuseeinsatz und das Gehäuse sind entlang der ersten Richtung relativ zueinander verschiebbar, wenn der Gehäuseeinsatz in dem Gehäuse angeordnet ist. Die erste Richtung ist im betriebsfertigen Zustand insbesondere eine Querrichtung des Funktionseinsatzes und/oder eine Querrichtung der Stromschiene.

Gemäß der Erfindung weist die Stromabgriffsanordnung einen ersten Stromabnehmer auf. Der erste Stromabnehmer ist mit dem Gehäuseeinsatz gekoppelt. Der erste Stromabnehmer ist in dem ersten Zustand relativ zu dem Gehäuseeinsatz entlang der ersten Richtung verschiebbar. Der erste Stromabnehmer ist in dem zweiten Zustand an dem Gehäuseeinsatz fixiert. Der erste Stromabnehmer dient beispielsweise zur elektrischen Kontaktierung der elektrischen Leitungen in der Stromschiene. Der erste Stromabnehmer ist in dem ersten Zustand relativ zu dem Gehäuseeinsatz und damit relativ zum Gehäuse entlang der ersten Richtung verschiebbar. In dem zweiten Zustand ist der erste Stromabnehmer relativ zu dem Gehäuseeinsatz unbeweglich. In dem zweiten Zustand ist der erste Stromabnehmer gemeinsam mit dem Gehäuseeinsatz relativ zum Gehäuse verschiebbar.

Gemäß der Erfindung weist die Stromabgriffsanordnung einen zweiten Stromabnehmer auf. Der zweite Stromabnehmer dient beispielsweise zum elektrischen Kontaktieren einer elektrischen Leitung der Stromschiene. Der zweite Stromabnehmer ist an dem Gehäuseeinsatz fixiert. Der zweite Stromabnehmer ist zusammen mit dem Gehäuseeinsatz in dem ersten Zustand an dem Gehäuse fixiert. Der zweite Stromabnehmer ist in dem zweiten Zustand zusammen mit dem Gehäuseeinsatz relativ zu dem Gehäuse entlang der ersten Richtung verschiebbar.

Der erste und der zweite Stromabnehmer sind in dem ersten Zustand entlang der ersten Richtung relativ zueinander verschiebbar. In dem ersten Zustand ist der zweite Stromabnehmer relativ zum Gehäuse unverschiebbar und der erste Stromabnehmer ist relativ zu dem zweiten Stromabnehmer verschiebbar. In dem zweiten Zustand werden der erste und der zweite Stromabnehmer gemeinsam relativ zum Gehäuse verschoben. Der erste Stromabnehmer und der zweite Stromabnehmer sind in dem zweiten Zustand entlang der ersten Richtung relativ zueinander unbeweglich miteinander gekoppelt.

Bei Leuchtensystemen, die ein Stromschienensystem aufweisen, an dem Funktionseinsätze wie Leuchteneinsätze befestigt werden, und Lichtbandsystemen, bei denen mehrere Leuchten hintereinander angeordnet sind, können über die gesamte Länge des Stromschienensystems laufende elektrische Leitungen vorgesehen sein. Somit ist eine elektrische Versorgung, auch Versorgungsbus genannt, über die gesamte Länge des Stromschienensystems realisiert. An verschiedenen Stellen des Stromschienensystems ist Strom zur Versorgung der verschiedenen Funktionseinsätze abführbar.

Zusätzlich ist es möglich, einem Stromschienensystem Leitungen zu führen, die nicht der Stromversorgung dienen, sondern beispielsweise Datenübertragungsleitungen oder Steuerleitungen für Steuerelemente oder andere Leitungen ausbilden. Über die Steuerleitungen werden beispielsweise Steuerinformationen für Steuerelemente bereitgestellt, welche beispielsweise die Helligkeit und/oder das Ein- und Ausschalten einzelner Leuchten oder Leuchteneinsätze steuern. Beispielsweise enthält das Stromschienensystem elektrische Leitungen für einen Betriebsstrom und zusätzlich für eine Notstromversorgung.

Beispielsweise weist das Stromschienennetz Leitungen für das Normalnetz L1, L2, L3 und N auf. Zusätzlich sind beispielsweise zwei Notstromversorgungen L' und N' sowie L" und N" vorgesehen. Weiterhin können beispielsweise zwei Datenleitungen vorgesehen sein, beispielsweise Dali 1 und Dali 2. Insbesondere sind die Leitungen für die Phasen L1, L2, L3, L' und L" in einer gemeinsamen Ebene angeordnet. Insbesondere sind die Leitungen für die Daliwahl, also für Dali 1 und Dali 2 in einer weiteren gemeinsamen Ebene angeordnet. Die beiden Ebenen sind entlang der zweiten Richtung voneinander beabstandet. Dadurch wird beispielsweise ein kleiner Bauraum bei Einhaltung aller Luft-Kriechstrecken ermöglicht.

Mittels des Verschiebens des ersten Stromabnehmers und des zweiten Stromabnehmers relativ zum Gehäuse ist eine Phasenwahl möglich. Der erste Stromeinsatz ist beispielsweise zwischen den drei Phasen L1, L2 und L3 im ersten Zustand verschiebbar. Der zweite Stromabnehmer ist beispielsweise im ersten Zustand einem Neutralleiter N zugeordnet. Somit bleibt der zweite Stromabnehmer im ersten Zustand dem gleichen Neutralleiter zugeordnet unabhängig davon, welchem der Stromführenden Leiter L1, L2 und L3 der erste Stromabnehmer zugeordnet wird.

Wird die Stromabgriffsanordnung einer der Notstromversorgungen zugeordnet, sind die beiden Stromabnehmer im zweiten Zustand gemeinsam zueinander so verschiebbar, dass sie entweder den beiden Leitern L' und N' oder den beiden Leitern L" und N" zugeordnet sind. Somit müssen die beiden Stromabnehmer nicht separat zueinander der Notstromversorgung zugeordnet werden. Bedienfehler bei der Zuordnung können vermieden werden.

Bei gleichbleibender Stromangriffsanordnung ist eine flexible Auswahl der stromführenden Leiter der normalen Betriebsstromversorgung möglich und auch eine Auswahl der Notstromversorgung. Hierfür muss keine Extraverdrahtung vorgesehen werden. Insbesondere ist die Auswahl, mit welcher der Leitungen die beiden Stromabnehmer kontaktiert werden sollen, bei der Montage im Stromschienensystem möglich und muss nicht während der Fertigung vorausgewählt werden. Es müssen auch nicht für unterschiedliche Leuchteneinsätze unterschiedliche Stromabgriffsanordnungen vorgesehen werden.

Die Stromabgriffsanordnung kann bei verschiedenen Funktionseinsätzen gleichartig aufgebaut eingesetzt werden. Zudem ist es möglich, eine Mehrzahl von Funktionseinsätzen wie beispielsweise Leuchteneinsätzen gleichartig auszubilden und mittels Verschieben der Stromabnehmer in der jeweiligen Stromabgriffsanordnung für die unterschiedlichen Leuchteneinsätze unterschiedliche Betriebsarten vorzugeben. Hierfür sind keine unterschiedlichen Verdrahtungen notwendig.

Gemäß der Erfindung weist eine Stromabgriffsanordnung für einen Funktionseinsatz für ein Stromschienensystem ein Gehäuse und einen Gehäuseeinsatz auf. Der Gehäuseeinsatz ist in dem Gehäuse angeordnet und ist in einem ersten Zustand an dem Gehäuse fixiert. Der Gehäuseeinsatz ist in einem zweiten Zustand relativ zu dem Gehäuse entlang einer ersten Richtung verschiebbar. Die Stromabgriffsanordnung weist einen ersten Stromabnehmer auf, der mit dem Gehäuseeinsatz gekoppelt ist und in dem ersten Zustand relativ zu dem Gehäuseeinsatz entlang der ersten Richtung verschiebbar ist und in dem zweiten Zustand an dem Gehäuseeinsatz fixiert ist. Die Stromabgriffsanordnung weist einen zweiten Stromabnehmer auf, der an dem Gehäuseeinsatz fixiert ist und zusammen mit dem Gehäuseeinsatz in dem ersten Zustand an dem Gehäuse fixiert ist und in dem zweiten Zustand relativ zu dem Gehäuse entlang der ersten Richtung verschiebbar ist.

Gemäß zumindest einer Ausführungsform weist das Gehäuse ein Halteelement auf. Das Halteelement ist in dem ersten Zustand mit dem Gehäuseeinsatz in Eingriff, um den Gehäuseeinsatz relativ zu dem Gehäuse unverschiebbar zu fixieren. Das Halteelement ist insbesondere federnd ausgebildet, um in dem zweiten Zustand aus dem Eingriff zu gelangen und das Verschieben freizugeben. Insbesondere ist das Halteelement quer zur ersten Richtung federnd ausgebildet. Beispielsweise wird das Halteelement quer zur ersten Richtung aus seiner Ruheposition ausgelenkt, um eine Bewegung des Gehäuseeinsatzes relativ zu dem Gehäuse freizugeben.

Gemäß zumindest einer Ausführungsform weist der Stromabnehmer ein Betätigungselement auf, um das Halteelement aus dem Eingriff mit dem Gehäuseeinsatz zu bewegen. Beispielsweise wird mittels des Betätigungselements das Halteelement aus seiner Ruheposition ausgelenkt, wenn der erste Stromabnehmer eine vorgegebene Position in dem Gehäuseeinsatz einnimmt. Die Kraft zum Verschieben des ersten Stromabnehmers relativ zu dem Gehäuseeinsatz wird genutzt, um das Haltelement auszulenken und somit die Bewegung des Gehäuseeinsatzes relativ zum Gehäuse freizugeben.

Gemäß zumindest einer Ausführungsform weist der Gehäuseeinsatz eine Abnehmerhalterung auf, um den ersten Stromabnehmer in dem zweiten Zustand relativ zu dem Gehäuseeinsatz unverschiebbar zu fixieren. Die Abnehmerhalterung ist federnd ausgebildet, um ein Verschieben zwischen dem ersten Zustand und dem zweiten Zustand zu ermöglichen. Beispielsweise ist die Abnehmerhalterung quer zur ersten Richtung federnd beweglich ausgebildet. Mittels eines Verschiebens des ersten Stromabnehmers ist die Abnehmerhalterung aus ihrer Ruheposition auslenkbar. Beispielsweise hintergreift die Abnehmerhalterung den ersten Stromabnehmer, wenn dieser in einer vorgegebenen Position im Gehäuseeinsatz angeordnet ist. Durch das Hintergreifen ist der erste Stromabnehmer relativ zu dem Gehäuseeinsatz von der Abnehmerhalterung in zumindest eine Richtung fixiert.

Gemäß zumindest einer weiteren Ausführungsform weist der Gehäuseeinsatz einen Anschlag für den ersten Stromabnehmer auf. Der erste Stromabnehmer ist in dem zweiten Zustand zwischen der Abnehmerhalterung und dem Anschlag gehalten. Insbesondere blockiert die Abnehmerhalterung in dem zweiten Zustand eine Bewegung entgegen der ersten Richtung und der Anschlag blockiert eine Bewegung des ersten Stromabnehmers in die erste Richtung relativ zum Gehäuseeinsatz. Der Anschlag ist beispielsweise an einer dem zweiten Stromabnehmer zugewandten Seite des Gehäuseeinsatzes ausgebildet. Die Abnehmerhalterung ist beispielsweise entlang der ersten Richtung zwischen dem Anschlag und einer dem zweiten Stromabnehmer abgewandten Seite des Gehäuseeinsatzes ausgebildet.

Gemäß zumindest einer Ausführungsform weist die Stromangriffsanordnung einen zweiten Gehäuseeinsatz auf. Der zweite Gehäuseeinsatz ist in dem Gehäuse angeordnet und relativ zu dem Gehäuse entlang der ersten Richtung verschiebbar. Die Stromabgriffsanordnung weist einen dritten und einen vierten Stromabnehmer auf. Der dritte und der vierte Stromabnehmer sind jeweils an dem zweiten Gehäuseeinsatz fixiert. Der dritte und der vierte Stromabnehmer sind jeweils zusammen mit dem zweiten Gehäuseeinsatz relativ zu dem Gehäuse entlang der ersten Richtung verschiebbar. Der dritte und der vierte Stromabnehmer dienen insbesondere zur Kontaktierung jeweils einer der Leitungen der Stromschiene. Beispielsweise sind der dritte und der vierte Stromabnehmer dafür vorgesehen, mit einer Datenleitung verbunden zu werden. Beispielsweise ist durch das Verschieben des zweiten Gehäuseeinsatzes eine Auswahl möglich, welchen Steuerleitungen, Datenübertragungsleitungen oder sonstigen Leitungen der dritte und der vierte Stromabnehmer zugeordnet sind. Beispielsweise ist eine Auswahl zwischen Dali 1 und Dali 2 möglich.

Gemäß zumindest einer Ausführungsform sind der erste Stromabnehmer, der zweite Stromabnehmer, der dritte Stromabnehmer und der vierte Stromabnehmer jeweils baugleich ausgebildet. Unabhängig vom Einsatz des Stromabnehmers können die Stromabnehmer gleichartig ausgebildet werden. Beispielsweise sind die Stromabnehmer zu den jeweiligen Gehäuseeinsätzen separate Bauteile. Die Stromabnehmer werden für einen betriebsfertigen Zustand mit den jeweiligen Gehäuseeinsätzen gekoppelt. Somit sind die Stromabnehmer flexibel einsetzbar.

Gemäß zumindest einer Ausführungsform weist die Stromabgriffsanordnung einen Gehäusedeckel auf. Der Gehäusedeckel ist beispielsweise entlang einer zweiten Richtung relativ zu dem Gehäuse verschiebbar. Die zweite Richtung verläuft insbesondere quer zu der ersten Richtung, insbesondere senkrecht zur ersten Richtung. Mittels Verschieben des Gehäusedeckels entlang der zweiten Richtung sind jeweilige Kontaktspitzen der Stromabnehmer wahlweise freigegeben oder verborgen.

Gemäß der Erfindung weist eine Stromabgriffsanordnung für einen Funktionseinsatz für ein Stromschienensystem ein Gehäuse auf. Die Stromabgriffsanordnung weist einen Gehäusedeckel auf, der an dem Gehäuse angeordnet ist. Der Gehäusedeckel ist relativ zu dem Gehäuse entlang der zweiten Richtung verschiebbar ist. In einem ersten Zustand verdeckt der Gehäusedeckel zumindest zwei Stromabnehmer. In einem zweiten Zustand, in dem der Gehäusedeckel entgegen der zweiten Richtung verschoben ist, stehen die zumindest zwei Stromabnehmer über den Gehäusedeckel vor.

In einem Zustand der Stromabgriffsanordnung, in dem die Stromabgriffsanordnung nicht mit der Stromschiene verbunden ist, weist der Gehäusedeckel beispielsweise seine von dem Gehäuse beabstandete Position auf, um die Kontaktspitzen der Stromabnehmer zu verbergen. Somit sind die Kontaktspitzen während dem Transport vor der Montage geschützt. Während dem Einschieben der Stromabgriffsanordnung in die Stromschiene wird der Gehäusedeckel entlang der zweiten Richtung verschoben und gelangt an eine dem Gehäuse zugewandten Position. Der Gehäusedeckel wird relativ zu den Stromabnehmern verschoben. Dadurch stehen die Kontaktspitzen der Stromabnehmer über dem Gehäusedeckel vor. Somit sind die Kontaktspitzen freigegeben und können in Kontakt mit den elektrischen Leitungen der Stromschiene gelangen.

Gemäß zumindest einer Ausführungsform weist das Gehäuse eine Strukturierung auf, um verschiedene Betriebspositionen für die Stromabnehmer vorzugeben. Insbesondere korrespondieren die Strukturierungen mit dem Abstand der Leitungen in der Stromschiene. Beispielsweise weist die Strukturierung Einkerbungen oder Vorsprünge auf, um verschiedene Widerstände beim Verschieben auszubilden. Somit sind die Betriebspositionen haptisch spürbar.

Gemäß zumindest einer Ausführungsform weist der Gehäusedeckel eine Mehrzahl von Aussparungen auf. Die Aussparungen korrespondieren so mit der Strukturierung, dass die Kontaktspitzen jeweils einer der Aussparungen zugeordnet sind, wenn die Stromabnehmer in einer der Betriebspositionen sind. Dadurch gelangen die Kontaktspitzen durch die zugeordnete Aussparung durch den Gehäusedeckel, wenn der Gehäusedeckel entlang der zweiten Richtung verschoben wird. Somit ist unabhängig von der Wahl der zu kontaktierenden Leitung ein und derselbe Gehäusedeckel verwendbar.

Gemäß zumindest einer Ausführungsform weisen die Stromabnehmer jeweils einen Kopplungskörper zum Befestigen des Stromabnehmers auf. Der Kopplungskörper dient zum Fixieren des Stromabnehmers an einem der Gehäuseeinsätze.

Gemäß zumindest einer Ausführungsform weisen die Stromabnehmer jeweils ein elektrisch leitfähiges Stromführungselement auf. Das Stromführungselement ist relativ zu dem Kopplungskörper verschiebbar, insbesondere entlang der zweiten Richtung. Insbesondere ist das Stromführungselement in einen Bereich von wenigen Millimetern oder weniger als 1 mm relativ zu dem Kopplungskörper verschiebbar. An einem Ende weist das Stromführungselement die Kontaktspitze auf.

Gemäß zumindest einer Ausführungsform weisen die Stromabnehmer jeweils eine Feder auf. Die Feder ist zwischen dem Kopplungskörper und dem Stromführungselement angeordnet. Die Feder wirkt eine Federkraft in die zweite Richtung aus. Die Federkraft drückt den Kopplungskörper und das Stromführungselement voneinander weg. Somit wird im montierten Zustand der Stromabgriffsanordnung das Stromführungselement und insbesondere die Kontaktspitze verlässlich gegen die zugeordnete Leitung in der Stromschiene gedrückt. Zudem sind kleine Toleranzen ausgleichbar.

Gemäß zumindest einer Ausführungsform weisen die Stromabnehmer jeweils eine Kabelöffnung zur Aufnahme eines Kabels auf. Die Stromabnehmer weisen jeweils eine elektrische Verbindung auf, die mit der Kabelöffnung verbunden ist. Die elektrische Verbindung ist mittels eines Schleifkontakts mit dem Stromführungselement elektrisch verbunden. Somit ist eine elektrische Verbindung von der Leitung in der Stromschiene über das Stromführungselement und den Schleifkontakt zur Kabelöffnung möglich. Im betriebsfertigen Zustand wird das Kabel elektrisch mit dem Schleifkontakt verbunden. Das Kabel ist elektrisch mit dem Funktionseinsatz verbunden um Strom und/oder Steuersignale von der Stromschiene zum Funktionselement zu übertragen.

Gemäß zumindest einer Ausführungsform weist die Stromabgriffsanordnung einen Erdkontakt auf. Dieser ist im Betrieb beispielsweise mit dem Erdpotential elektrisch verbunden. Der Erdkontakt ist beispielsweise baugleich zu den übrigen Stromabnehmern ausgebildet. Beispielsweise ist der Erdkontakt so angeordnet, dass es beim Montieren der Stromabgriffsanordnung in die Stromschiene als erster in Kontakt mit der entsprechenden Leitung in der Stromschiene gelangt.

Gemäß zumindest einer Ausführungsform weist ein Funktionseinsatz eine Stromabgriffsanordnung gemäß zumindest einer Ausführungsform auf. Der Funktionseinsatz weist ein elektrisches Funktionselement auf, das elektrisch mit der Stromabgriffsanordnung verbunden ist. Das Funktionselement ist beispielsweise eine Leuchte, die im Betrieb Licht von einer Lichtaustrittsfläche emittiert, die der Stromschiene abgewandt ist. Alternativ oder zusätzlich ist das Funktionselement ein Lautsprecher, ein Sensor, ein Brandmelder und/oder ein Bewegungsmelder. Unterschiedliche Funktionselemente können in einem Funktionseinsatz miteinander kombiniert werden. Insbesondere weist der Funktionseinsatz eine oder mehrere lichtemittierende Dioden auf.

Gemäß zumindest einer Ausführungsform weist ein Stromschienensystem einen Funktionseinsatz gemäß zumindest einer Ausführungsform auf. Das Stromschienensystem weist gemäß einer Ausführungsform eine entlang einer dritten Richtung länglich ausgedehnte Stromschiene auf. Die Stromschiene weist die Tragschiene und den Leitungshalter mit elektrischen Leitungen auf. Die Tragschiene ist beispielsweise aus einem Metall gebildet und der Leitungshalter aus einem elektrisch isolierenden Kunststoff.

Gemäß zumindest einer Ausführungsform sind die Leitungen entlang der ersten Richtung nebeneinander angeordnet. Insbesondere sind die elektrischen Leitungen entlang einer Ebene ausgebildet, die parallel zur Lichtaustrittsfläche des Funktionseinsatzes verläuft. Insbesondere sind die Leitungen entlang der dritten Richtung länglich ausgedehnt. Die Kontaktspitzen können an beliebigen Positionen der elektrischen Leitungen entlang der dritten Richtung mit den elektrischen Leitungen in Kontakt gelangen und die jeweils zugeordnete elektrische Leitung berühren. Die Stromführungselemente erstrecken sich dann jeweils entlang der zweiten Richtung quer zu den Leitungen bis zum Schleifkontakt. Die Stromführungselemente erstrecken sich geradlinig entlang der zweiten Richtung zwischen den Leitungen und dem Funktionseinsatz.

Gemäß zumindest einer Ausführungsform ist je ein Stromabnehmer mit je einer der Leitungen entlang der zweiten Richtung in Kontakt, um eine elektrische Verbindung auszubilden. Somit wird elektrischer Strom und/oder ein Datensignal von der Leitung zum Stromabnehmer und zur Stromabgriffsanordnung übertragbar. Gemäß Ausführungsformen sind mehr Leitungen als Stromabnehmer vorhanden. Folglich gibt es gemäß Ausführungsformen Leitungen, die nicht von einem Stromabnehmer kontaktiert sind.

Gemäß zumindest einer Ausführungsform sind ein Teil der Leitungen elektrische Stromleitungen und ein weiterer Teil der Leitungen Datenleitungen. Beispielsweise sind im betriebsfertigen Zustand die elektrischen Stromleitungen mit einem elektrischen Stromnetz verbunden oder mit mehreren elektrischen Stromnetzen verbunden. Die Datenleitungen sind insbesondere mit Steuervorrichtungen gekoppelt, die beispielsweise Steuersignale zur Verfügung stellen oder Daten von dem Funktionseinsatz empfangen können.

Gemäß zumindest einer Ausführungsform ist mittels Verschieben der Stromabnehmer entlang der ersten Richtung auswählbar, mit welcher der Leitungen der jeweilige Stromabnehmer im betriebswertigen Zustand in Kontakt ist. Je Funktionseinsatz ist somit unmittelbar vor der Montage in die Stromschiene auswählbar, beispielsweise mit welchem elektrischen Stromnetz jeder Funktionseinsatz verbunden werden soll. Hierfür ist insbesondere keine Umverdrahtung oder ähnliches notwendig. Ein Verschieben eines der Stromabnehmer oder mehrerer Stromabnehmer relativ zu dem Gehäuse in eine entsprechend vorgegebene Position reicht aus, um den Stromabnehmer einer Leitung zuzuordnen.

Gemäß zumindest einer Ausführungsform sind die Leitungen, die mit dem ersten Zustand korrespondieren, Leitungen verschiedener Phasen einer allgemeinen Stromversorgung. Die Leitungen, die mit dem zweiten Zustand korrespondieren sind insbesondere Leitungen einer Ersatzstromversorgung, auch Notstromversorgung genannt.

Gemäß zumindest einer Ausführungsform wird ein Verfahren zum elektrischen Kontaktieren einer erfindungsgemäßen Stromabgriffsanordnung mit einer entlang einer dritten Richtung länglich ausgedehnten Stromschiene angegeben.

Gemäß zumindest einer Ausführungsform wird die Stromabgriffsanordnung in die Stromschiene eingebracht. Das Einbringen erfolgt in einer zweiten Richtung. Ein Gehäusedeckel der Stromabgriffsanordnung wird entgegen der zweiten Richtung verschoben. Dadurch wird eine Kontaktspitze der Stromabgriffsanordnung freigegeben. Die Kontaktspitze wird gegen eine elektrische Leitung der Stromschiene mit einer Kraft in die zweite Richtung gedrückt. Vor dem Einbringen der Stromabgriffsanordnung in die Stromschiene ist die Kontaktspitze hinter dem Gehäusedeckel verborgen und somit geschützt. Durch das Einbringen der Stromabgriffsanordnung in die Stromschiene wird der Gehäusedeckel aufgrund eines Kontakts mit der Stromschiene entgegen der zweiten Richtung relativ zu der Kontaktspitze verschoben. Somit wird die Kontaktspitze freigegeben und kann mit der elektrischen Leitung in Kontakt gelangen um eine elektrisch leitfähige Verbindung auszubilden. Das Drücken der Kontaktspitze gegen die elektrische Leitung erfolgt in der Montagerichtung der Stromabgriffsanordnung und insbesondere der Montagerichtung eines Funktionselements, dass mittels der Stromabgriffsanordnung mit den elektrischen Leitungen verbunden wird.

Gemäß zumindest einer Ausführungsform wird die Kontaktspitze entlang einer ersten Richtung verschoben bevor die Stromabgriffsanordnung in die Stromschiene eingebracht wird. Durch das Verschieben wird eine elektrische Leitung einer Mehrzahl von elektrischen Leitungen der Stromschiene ausgewählt, gegen die die Kontaktspitze nachfolgend gedrückt wird. Somit ist einfach auswählbar, mit welchen elektrischen Leitungen die Stromabgriffsanordnung elektrisch verbunden wird.

Gemäß zumindest einer Ausführungsform wird eine Kraft auf die Kontaktspitze in die zweite Richtung mittels einer Feder ausgewirkt. Die Feder drückt die Kontaktspitze gegen die Leitung, um einen verlässlichen Kontakt zwischen der Leitung und der Kontaktspitze zu gewährleisten.

Weitere Vorteile, Merkmale und Weiterbildungen ergeben sich aus den nachfolgenden, in Verbindung mit den Figuren erläuterten Beispielen. Gleiche, gleichartige oder gleichwirkende Elemente können figurenübergreifend mit den gleichen Bezugszeichen versehen sein.

Es zeigen:
Figur 1 eine schematische Darstellung eines Funktionseinsatzes gemäß einer Ausführungsform,
Figur 2 eine schematische Darstellung einer Stromschiene gemäß einer Ausführungsform,
Figur 3 eine schematische Darstellung eines Stromschienensystems gemäß einer Ausführungsform,
Figur 4 eine schematische Darstellung des Stromschienensystems gemäß einer Ausführungsform,
Figur 5 eine schematische Darstellung der Stromabgriffsanordnung gemäß einer Ausführungsform,
Figur 6 eine schematische Darstellung der Stromabgriffsanordnung gemäß einer Ausführungsform,
Figur 7 eine schematische Darstellung der Stromabgriffsanordnung gemäß einer Ausführungsform,
Figur 8 eine schematische Darstellung der Stromabgriffsanordnung gemäß einer Ausführungsform,
Figur 9 eine schematische Darstellung der Stromabgriffsanordnung gemäß einer Ausführungsform,
Figur 10 eine schematische Darstellung eines Gehäuses gemäß einer Ausführungsform,
Figur 11 eine schematische Darstellung eines Gehäuseeinsatzes gemäß einer Ausführungsform,
Figur 12 eine schematische Darstellung des Gehäuseeinsatzes gemäß einer Ausführungsform,
Figur 13 eine schematische Darstellung des Gehäuses mit Gehäuseeinsatz gemäß einer Ausführungsform,
Figur 14 eine schematische Darstellung der Stromabgriffsanordnung gemäß einer Ausführungsform,
Figur 15 eine schematische Darstellung eines weiteren Gehäuseeinsatzes gemäß einer Ausführungsform,
Figur 16 eine schematische Darstellung des weiteren Gehäuseeinsatzes mit Stromabnehmern gemäß einer Ausführungsform,
Figur 17 eine schematische Darstellung des Gehäuses mit dem weiteren Gehäuseeinsatz gemäß einer Ausführungsform,
Figur 18 eine schematische Darstellung eines Stromabnehmers gemäß einer Ausführungsform,
Figur 19 eine schematische Darstellung einer Stromabgriffsanordnung gemäß einer Ausführungsform,
Figur 20 eine schematische Darstellung eines Stromschienensystems gemäß einer Ausführungsform,
Figur 21 eine schematische Darstellung eines Stromschienensystems gemäß einer Ausführungsform, und
Figuren 22 bis 27 jeweils eine schematische Darstellung einer Leitungswahl gemäß einer Ausführungsform.

Figur 1 zeigt einen Funktionseinsatz 101 für ein Stromschienensystem 103 (Figur 3). Der Funktionseinsatz 101 ist beispielsweise eine Leuchte oder ein anderes elektrisches Gerät. Der Funktionseinsatz 101 weist insbesondere ein Funktionselement 132 oder mehrere Funktionselemente 132 auf (Figur 3). Das Funktionselement ist beispielsweise eine Leuchte, die im Betrieb Licht von einer Lichtaustrittsfläche emittiert, die einer Stromschiene 133 abgewandt ist. ist das Funktionselement ein Lautsprecher, ein Sensor, ein Brandmelder und/oder ein Bewegungsmelder. Unterschiedliche Funktionselemente können in einem Funktionseinsatz miteinander kombiniert werden. Insbesondere weist der Funktionseinsatz eine oder mehrere lichtemittierende Dioden auf.

Der Funktionseinsatz 101 ist mechanisch und elektrisch mit der Stromschiene 133 (Figur 2) koppelbar. Zur elektrischen Verbindung des Funktionseinsatzes 101 mit der Stromschiene 133 ist eine Stromabgriffsanordnung 100 an einer Rückseite 135 des Funktionseinsatzes 101 angebracht. Die Rückseite 135 ist insbesondere einer Lichtaustrittsseite 136 gegenüberliegend. Der Funktionseinsatz 101 erstreckt sich länglich ausgedehnt entlang einer dritten Richtung 113.

Zur mechanischen Kopplung mit der Stromschiene 133 sind beispielsweise die Montagesysteme 137 vorgesehen.

Die Stromabgriffsanordnung 100 ist mittels nicht explizit dargestellter Kabel mit dem Funktionseinsatz 101 elektrisch verbunden, um elektrische Energie und/oder Datensignale an die Funktionseinsatz 101 zu übertragen.

Figur 2 zeigt die Stromschiene 133 gemäß einem Ausführungsbeispiel. Die Stromschiene 133 weist eine Tragschiene 102 auf. Die Tragschiene 102 ist beispielsweise aus einem Metall gebildet und dient zur mechanischen Fixierung des Funktionseinsatzes 101. Innerhalb der Tragschiene 102 ist ein Leitungshalter 134 befestigt. Der Leitungshalter 134 ist insbesondere aus einem elektrisch isolierenden Material gebildet, beispielsweise aus einem Kunststoff.

Die Stromschiene 133 erstreckt sich länglich ausgedehnt entlang der dritten Richtung 113. Der Leitungshalter 134 erstreckt sich ebenfalls länglich ausgedehnt entlang der dritten Richtung 113. Zudem weist der Leitungshalter 134 eine Querausdehnung in eine erste Richtung 111 auf. Die erste Richtung 111 und die dritte Richtung 113 sind quer zueinander und stehen insbesondere senkrecht aufeinander.

Der Leitungshalter 134 hält eine Mehrzahl von Leitungen 138. Die Leitungen 138 sind insbesondere eingerichtet, elektrischen Strom und/oder Datensignale zu übertragen. Beispielsweise sind die Leitungen 138 mit einem Stromnetz oder mehreren Stromnetzen sowie mit Steuervorrichtungen signaltechnisch verbunden.

Die Leitungen 138 sind entlang der ersten Richtung 111 nebeneinander von dem Leitungshalter 134 gehalten. Gemäß Ausführungsbeispielen sind die Leitungen 138 beispielsweise entlang einer zweiten Richtung 112 zueinander versetzt gehalten. Die drei Richtungen 111, 112 und 113 stehen insbesondere jeweils senkrecht zueinander.

Figur 3 zeigt das Stromschienensystem 103 gemäß einem Ausführungsbeispiel. Der Funktionseinsatz 101 mit der Stromabgriffsanordnung 100 wird von einer dem Leitungshalter 134 entgegengesetzten Seite in die Stromschiene 133 eingesetzt. Insbesondere erfolgt die Montage entlang der zweiten Richtung 112.

Figur 4 zeigt den Bereich des Stromschienensystems 103 detaillierter, in dem die elektrische Verbindung zwischen der Stromschiene 133 und dem Funktionseinsatz 101 mittels der Stromabgriffsanordnung 100 ausgebildet wird.

Figur 5 zeigt die Stromabgriffsanordnung 100 gemäß einem Ausführungsbeispiel. Die Stromabgriffsanordnung 100 weist ein Gehäuse 104 auf. Das Gehäuse ist beispielsweise aus einem Kunststoff gebildet. Das Gehäuse 104 ist insbesondere in der zweiten Richtung 112 nach oben offen. An der offenen Seite des Gehäuses 104 ist ein Gehäusedeckel 119 angeordnet. Der Gehäusedeckel 119 ist relativ zu dem Gehäuse 104 entlang der zweiten Richtung 112 verschiebbar mit dem Gehäuse 104 gekoppelt. Figur 5 zeigt den Gehäusedeckel 119 in seiner von dem Gehäuse 104 beabstandeten Position. In dieser Position sind Stromführungselemente 127 (Figur 6) innerhalb des Gehäuses 104 und des Gehäusedeckels 119 angeordnet und somit geschützt. Insbesondere sind die Stromführungselemente 127 vor mechanischen Einwirkungen geschützt und ein Verbiegen oder Abbrechen der Stromführungselemente 127 kann vermieden werden.

Der Gehäusedeckel 119 weist eine Mehrzahl von Aussparungen 125 auf. Durch die Aussparungen 125 sind die Stromführungselemente 127 geführt, wenn der Gehäusedeckel 119 in Richtung des Gehäuses 104 gedrückt wird. An den Aussparungen 125 sind jeweils Schutzelemente 139 vorgesehen. Die Schutzelemente stehen insbesondere entlang der zweiten Richtung 112 vor. Die Schutzelemente 139 dienen zur Führung und Stabilisierung der Stromführungselemente 127 sowie zur elektrischen Isolierung zwischen den Stromführungselementen 127.

Die Stromabgriffsanordnung 100 weist eine Mehrzahl von Stromabnehmern auf. Ein erster Stromabnehmer 106 und ein zweiter Stromabnehmer 107 sind entlang der dritten Richtung 113 von einer Seite des Gehäuses 104 zugänglich. Von einer entlang der dritten Richtung 113 gegenüberliegenden Seite sind ein dritter Stromabnehmer 108 und ein vierter Stromabnehmer 109 zugänglich (Figur 8). Der erste Stromabnehmer 106 und der zweite Stromabnehmer 107 sind jeweils entweder relativ zu dem Gehäuse 104 und relativ zueinander verschiebbar entlang der ersten Richtung 111 oder relativ zu dem Gehäuse 104 oder relativ zueinander unbeweglich gekoppelt. Beispielsweise sind der erste Stromabnehmer 106 und der zweite Stromabnehmer 107 relativ zu dem Gehäuse 104 entlang der ersten Richtung 111 verschiebbar, um eine Auswahl zu treffen, mit welcher Leitung 138 der erste Stromabnehmer 106 in Berührung gelangt und mit welcher der Leitungen 138 der zweite Stromabnehmer 107 in Berührung gelangt, wenn die Stromabgriffsanordnung 100 in der Stromschiene 133 angeordnet ist.

Das Gehäuse 104 ist mit einer Aufnahme 140 versehen. Die Aufnahme 140 weist eine Mehrzahl von Befestigungshaken 141 auf. Mittels dem Befestigungshaken 141 ist die Stromabgriffsanordnung 100 mit dem Funktionseinsatz 101 verbindbar. Beispielsweise sind die Befestigungshaken 141 jeweils federnd ausgebildet und hintergreifen eine entsprechende Ausnehmung in dem Funktionseinsatz 101.

Figur 6 zeigt die Stromabgriffsanordnung 100 und den Leitungshalter 134.

Das Gehäuse 104 der Stromabgriffsanordnung 100 ist mittels Rasthaken 142 mit der Aufnahme 140 gekoppelt.

Das Gehäuse weist eine Strukturierung 124 auf. Die Strukturierung 124 besteht beispielsweise aus Nuten oder Vorsprüngen am Gehäuse. Der erste Stromabnehmer 106 und der zweite Stromabnehmer 107 weisen beispielsweise jeweils ein Eingriffselement 143 auf, das mit der Strukturierung 124 in Wirkverbindung steht. Durch die Strukturierung 124 werden vorgegebene Positionen für den ersten Stromabnehmer 106 und den zweiten Stromabnehmer 107 vorgegeben.

Der erste Stromabnehmer 106 ist entlang der ersten Richtung 111 beispielsweise verschiebbar, um einer der Leitungen 138 zugeordnet zu werden, die beispielsweise eine von drei Phasen einer Normalstromversorgung entspricht. Beispielsweise wird der erste Stromabnehmer 106 der ersten Phase L1, der zweiten Phase L2 oder der dritten Phase L3 zugeordnet. Die Leitungen 138 im Leitungshalter 134 sind entsprechend an verschiedene Stromnetze angeschlossen. Beispielsweise ist der zweite Stromabnehmer 107 in einer Position, um mit einem Neutralleiter oder Nullleiter verbunden zu werden. Unabhängig davon, welcher Phase der erste Stromabnehmer 107 zugeordnet wird, bleibt der zweite Stromabnehmer 107 dem Nullleiter zugeordnet.

Wenn die Funktionseinheit 101 mit einem Notstromnetz verbunden werden soll, werden beispielsweise der erste Stromabnehmer 106 und der zweite Stromabnehmer 107 gemeinsam weiter in die erste Richtung 111 verschoben. Dann wird auch der zweite Stromabnehmer 107 in einer anderen Position als in Figur 6 dargestellt angeordnet, um mit einem dementsprechenden Notstromnetz verbundenen Neutralleiter verbunden zu werden.

Um ein korrektes Einsetzen der Stromabgriffsanordnung 100 zu erleichtern, weist der Leitungshalter 134 einen Vorsprung 144 auf. Der Vorsprung 144 ist insbesondere entlang der ersten Richtung 111 an einer Seite des Leitungshalters 134 angeordnet. Das Gehäuse 104 weist einen entsprechend rückgesetzten Bereich 145 auf, in dem im Betrieb der Vorsprung 144 angeordnet ist. An der entlang der ersten Richtung 111 gegenüberliegenden Seite weist der Leitungshalter 134 einen Rücksprung 146 auf. Das Gehäuse 104 weist einen entsprechenden Steg 147 auf. Im Betrieb ist der Steg 147 in dem Rücksprung 146 angeordnet. Der Vorsprung 144, der zurückgesetzte Bereich 145, der Rücksprung 146 und der Steg 147 bilden insbesondere eine mechanische Codierung aus, die ein korrektes Einsetzen der Stromabgriffsanordnung 100 in den Leitungshalter 104 ermöglicht und ein verdrehtes Einsetzen verhindert.

Figur 7 zeigt die Stromabgriffsanordnung 100 und den Leitungshalter 134 in einer Position, in der eine elektrische Verbindung zwischen den Leitungen 138 und den Stromabnehmern 106 und 107 hergestellt ist. Durch ein Drücken der Stromabgriffsanordnung 100 gerät der Gehäusedeckel 100 in Kontakt mit dem Leitungshalter 134. Das Gehäuse 104 wird weiter in Richtung des Leitungshalters 134 gedrückt und dadurch der Gehäusedeckel 119 in Richtung des Gehäuses 104 verschoben. Somit gelangen die Stromführungselemente 127 aus den Schutzelementen 139 heraus und stehen über die Schutzelemente 139 über. Die Stromführungselemente 127 gelangen in Kontakt mit der zuvor ausgewählten Leitung 138.

Figur 8 zeigt eine Seite der Stromabgriffsanordnung 100, die der Seite gegenüberliegt, die in Figur 7 dargestellt ist. Der dritte Stromabnehmer 108 und der vierte Stromabnehmer 109 sind beispielsweise von dieser Seite aus zugänglich. Der dritte Stromabnehmer 108 und der vierte Stromabnehmer 109 sind beispielsweise relativ zueinander unbeweglich. Der dritte Stromabnehmer 108 und der vierte Stromabnehmer 109 sind insbesondere relativ zu dem Gehäuse 104 entlang der ersten Richtung 111 verschiebbar. Somit ist beispielsweise eine Datenleitung oder Signalleitung aus den Leitungen 138 auswählbar, mit denen der dritte Stromabnehmer 108 verbunden wird. Durch die Fixierung der beiden Stromabnehmer 108 und 109 aneinander ist somit auch die Leitung 138 vorgegeben, mit der der vierte Stromabnehmer 109 verbunden wird. Es können weitere Stromabnehmer 148 ausgebildet sein, die beispielsweise einen Kontakt mit dem Erdpotential realisieren. Der weitere Stromabnehmer 148 ist gemäß Ausführungsbeispiel baugleich mit den anderen Stromabnehmern 106 bis 109. Gemäß weiteren Ausführungsbeispielen ist der weitere Stromabnehmer 148 andersartig ausgebildet.

Figur 9 zeigt die Stromabgriffsanordnung 100 ohne Gehäusedeckel 119.

Das Gehäuse 104 weist eine Federaufnahme 149 auf, in der eine Feder anordbar ist. Die Feder drückt den Gehäusedeckel 109 in die zweite Richtung 112 weg vom Gehäuse 104.

In dem Gehäuse 104 ist ein Gehäuseeinsatz 105 angeordnet. Der Gehäuseeinsatz 105 ist mechanisch mit dem ersten Stromabnehmer 106 und dem zweiten Stromabnehmer 107 gekoppelt. Der Gehäuseeinsatz 105 ist in einem ersten Zustand relativ zu dem Gehäuse 104 unbeweglich mit dem Gehäuse 104 gekoppelt. In einem zweiten Zustand ist der Gehäuseeinsatz 105 entlang der ersten Richtung 111 relativ zu dem Gehäuse 104 verschiebbar.

Der erste Stromabnehmer 106 ist in dem ersten Zustand relativ zu dem Gehäuseeinsatz 105 entlang der ersten Richtung 111 verschiebbar. Somit ist in dem ersten Zustand mittels des Verschiebens eine Auswahl der zugeordneten Leitung 138 zu dem ersten Stromabnehmer 106 möglich. Der zweite Stromabnehmer 107 ist unbeweglich mit dem Gehäuseeinsatz 105 fixiert. Somit ist der zweite Stromabnehmer 107 im ersten Zustand einem der Leitungen 138 zugeordnet, unabhängig wie der erste Stromabnehmer 106 verschoben wird.

In einem zweiten Zustand koppelt der erste Stromabnehmer 106 mit dem Gehäuseeinsatz 105 so, dass der erste Stromabnehmer 106 nur noch gemeinsam zusammen mit dem Gehäuseeinsatz 105 relativ zum Gehäuse 104 verschiebbar ist. Somit sind in dem zweiten Zustand der erste Stromabnehmer 106 und der zweite Stromabnehmer 107 relativ zueinander unbeweglich mit dem Gehäuseeinsatz 105 verbunden. Der erste Stromabnehmer 106 und der zweite Stromabnehmer 107 sind gemeinsam mit dem Gehäuseeinsatz 105 relativ zu dem Gehäuse 104 entlang der ersten Richtung verschiebbar, um sowohl für den ersten Stromabnehmer 106 als auch für den zweiten Stromabnehmer 107 eine Leitungsauswahl der Leitungen 138 zu treffen.

In dem Gehäuse 104 ist ein weiterer Gehäuseeinsatz 118 angeordnet. Mit dem weiteren Gehäuseeinsatz 118 sind der dritte Stromabnehmer 108 und der vierte Stromabnehmer 109 verbunden. Der dritte Stromabnehmer 108 und der vierte Stromabnehmer 109 sind beispielsweise relativ zueinander unbeweglich an dem weiteren Gehäuseeinsatz 118 fixiert. Der dritte Stromabnehmer 108 und der vierte Stromabnehmer 109 sind gemeinsam mit dem weiteren Gehäuseeinsatz 118 entlang der ersten Richtung 111 relativ zum Gehäuse 104 verschiebbar. Eine Verschiebung des weiteren Gehäuseeinsatzes 118 dient zur Leitungsauswahl für den dritten Stromabnehmer 108 und den vierten Stromabnehmer 109.

Auch andere Arten der Freigabe von Verschiebungen und der Kopplung von Verschiebungen der einzelnen Stromabnehmer 106 bis 109 sind möglich.

Figur 10 zeigt das Gehäuse 104 gemäß einem Ausführungsbeispiel. Das Gehäuse 104 weist ein Halteelement 110 auf. Das Halteelement 110 ist nach Art eines Schnapphakens federnd ausgebildet. Insbesondere ist das Halteelement entlang der zweiten Richtung 112 an einer Seite beweglich.

Figuren 11 und 12 zeigen den Gehäuseeinsatz 105 gemäß einem Ausführungsbeispiel. Der Gehäuseeinsatz 105 weist eine zu dem Halteelement 111 korrespondierende Ausnehmung 150 auf. Wenn das Halteelement 110 zumindest teilweise in der Ausnehmung 150 angeordnet ist, sperrt das Halteelement 110 eine Bewegung des Gehäuseeinsatzes 105 relativ zum Gehäuse 104 durch einen Anschlag des Halteelements 110 mit den Begrenzungswänden der Ausnehmung 150. Wenn das Halteelement 110 aus einer Ruheposition ausgelenkt wird und nicht mehr in der Ausnehmung 150 angeordnet ist, ist die Bewegung des Gehäuseeinsatzes 105 relativ zu dem Gehäuse 104 entlang der ersten Richtung 111 freigegeben.

Der Gehäuseeinsatz 105 weist eine Führung 151 auf. Die Führung 151 ist beispielsweise nach Art eines Stegs ausgebildet und eingerichtet, die Bewegung des Gehäuseeinsatzes 105 relativ zum Gehäuse 104 entlang der ersten Richtung 111 zu führen.

Der Gehäuseeinsatz 105 weist eine erste Aufnahme 152 für den ersten Stromabnehmer 106 auf. Der Gehäuseeinsatz 105 weist eine zweite Aufnahme 153 für den zweiten Stromabnehmer 107 auf. Die erste Aufnahme 152 ist so ausgebildet, dass der erste Stromabnehmer 106 entlang der zweiten Richtung 112 und der dritten Richtung 113 relativ zum Gehäuseeinsatz 105 am Gehäuseeinsatz unbeweglich fixiert ist. Entlang der ersten Richtung 111 ist eine Bewegung des ersten Stromabnehmers 106 relativ zum Gehäuseeinsatz 105 durch die Ausformung der ersten Aufnahme 152 ermöglicht.

Die zweite Aufnahme 153 ist so ausgebildet, dass der zweite Stromabnehmer 107 fest mit dem Gehäuseeinsatz 105 verbindbar ist.

Der Gehäuseeinsatz 105 weist eine Abnehmerhalterung 115 auf. Die Abnehmerhalterung 115 ist entlang der zweiten Richtung 112 federnd ausgebildet. Die Abnehmerhalterung 115 ist ausgebildet, einen Widerstand gegen eine Bewegung des ersten Stromabnehmers 106 entlang der ersten Richtung auszuwirken. Die erste Aufnahme 152 weist an ihrer der zweiten Aufnahme 153 entlang der ersten Richtung zugewandten Ende einen Anschlag 116 auf. Die Abnehmerhalterung 115 und der Anschlag 116 sind relativ zueinander so positioniert, dass zwischen ihnen der erste Stromabnehmer 106 gehalten werden kann und relativ zum Gehäuseeinsatz 105 fixiert werden kann. Eine Bewegung in die erste Richtung 111 wird durch den Anschlag 116 blockiert. Die Abnehmerhalterung 115 bildet einen Widerstand gegen eine Bewegung entgegen der ersten Richtung 111 aus. Insbesondere ist ein Widerstand zwischen dem Gehäuseeinsatz 105 und dem Gehäuse 104 beim Verschieben des Gehäuseeinsatzes 105 relativ zum Gehäuse 104 geringer als der Widerstand, der von der Abnehmerhalterung 115 ausgewirkt wird. Somit ist ein Verschieben des Gehäuseeinsatzes 105 zusammen mit dem ersten Stromabnehmer 106 und dem zweiten Stromabnehmer 107 möglich, wenn der erste Stromabnehmer 106 von der Abnehmerhalterung 115 und dem Anschlag 116 gehalten ist. Erst wenn der Gehäuseeinsatz 105 wieder in Eingriff mit dem Halteelement 110 gelangt, wird der Widerstand gegen die Bewegung des Gehäuseeinsatzes 105 größer und somit wird eine Kraft entgegen der ersten Richtung 111 auf den ersten Stromabnehmer 106 in ein Herabdrücken der Abnehmerhalterung 115 umgelenkt. Somit wird eine Bewegung des ersten Stromabnehmers 106 relativ zum Gehäuseeinsatz 105 über die Abnehmerhalterung 115 freigegeben.

Die erste Aufnahme 152 und die zweite Aufnahme 153 weisen beispielsweise Rasthaken oder andere Elemente auf, um den ersten Stromabnehmer 106 und den zweiten Stromabnehmer 107 halten zu können.

Figur 13 zeigt das Gehäuse 104 mit eingesetztem Gehäuseeinsatz 105. Das Halteelement 110 ist in der Ausnehmung 150 angeordnet und hält den Gehäuseeinsatz 105 entlang der ersten Richtung relativ zum Gehäuse 104 fest.

Zudem ist eine Deckelführung 154 gezeigt. Die Deckelführung 154 führt die Bewegung des Gehäusedeckels 119 relativ zum Gehäuse entlang der zweiten Richtung 112.

Figur 14 zeigt den Gehäuseeinsatz 105 im Gehäuse 104 mit eingesetztem ersten Stromabnehmer 106 und zweitem Stromabnehmer 107. Der Gehäuseeinsatz 105 ist so am Gehäuse 104 befestigt, dass der erste Stromabnehmer 106 und der zweite Stromabnehmer 107 verlässlich am Gehäuse 104 befestigt sind. Der erste Stromabnehmer 106 und der zweite Stromabnehmer 107 sind entlang der dritten Richtung 113 versetzt zueinander angeordnet. Insbesondere steht der erste Stromabnehmer 106 entgegen der dritten Richtung 113 über das Gehäuse 104 vor. Somit ist ein Angriffspunkt für ein Verschieben realisiert. Der zweite Stromabnehmer 107 ist zurückversetzt.

Figur 15 zeigt den weiteren Gehäuseeinsatz 118 gemäß einem Ausführungsbeispiel. Der weitere Gehäuseeinsatz 118 weist eine dritte Aufnahme 155 für den dritten Stromabnehmer 108 auf. Der weitere Gehäuseeinsatz 118 weist eine vierte Aufnahme 156 für den vierten Stromabnehmer 109 auf. Die dritte Aufnahme 155 und die vierte Aufnahme 156 weisen jeweils Rasthaken oder ähnliches auf, um den dritten Stromabnehmer 108 und den vierten Stromabnehmer 109 jeweils verlässlich am weiteren Gehäuseeinsatz 118 zu halten.

Figur 16 zeigt den weiteren Gehäuseeinsatz 118 mit montiertem drittem Stromabnehmer 108 und viertem Stromabnehmer 109. An den Stromabnehmern 108 und 109 sind Abnehmerführungen 157 ausgebildet, um die Bewegung der Stromabnehmer relativ zum Gehäuse 104 entlang der ersten Richtung 111 zu führen.

Figur 17 zeigt einen weiteren Gehäuseeinsatz 118 im Gehäuse 104 montiert. Der weitere Gehäuseeinsatz 118 hält den dritten Stromabnehmer 108 und den vierten Stromabnehmer 109 sicher im Gehäuse 104. Der dritte Stromabnehmer 108 und der vierte Stromabnehmer 109 stehen insbesondere jeweils in der dritten Richtung 113 über das Gehäuse 104 vor. Somit ist ein Angriffspunkt für ein Verschieben realisiert.

Figur 18 zeigt einen Stromabnehmer, der der erste Stromabnehmer 106, der zweite Stromabnehmer 107, der dritte Stromabnehmer 108 oder der vierte Stromabnehmer 109 oder ein weiterer Stromabnehmer sein kann. Insbesondere sind die Stromabnehmer 106 bis 109 baugleich ausgebildet. Der Stromabnehmer 106 bis 109 weist einen Kopplungskörper 126 auf, der insbesondere aus einem Kunststoff gebildet ist. Der Kopplungskörper 126 ist mit dem Gehäuseeinsatz 105 und/oder dem weiteren Gehäuseeinsatz 118 koppelbar. Der Stromabnehmer 106 bis 109 weist das Stromführungselement 127 auf, das insbesondere aus einem elektrisch leitfähigen Material gebildet ist. Das Stromführungselement 127 weist eine Kontaktspitze 120 auf. Die Kontaktspitze dient zum Kontaktieren der Leitung 138 und zum Ausbilden einer elektrischen Verbindung zwischen dem Stromabnehmer 106 bis 109 und der Leitung 138.

Der Stromabnehmer 106 bis 109 weist eine Kabelöffnung 129 auf. Die Kabelöffnung 129 dient zur Aufnahme eines elektrisch leitfähigen Kabels oder einer elektrisch leitfähigen Leitung. Ein Ende des elektrisch leitfähigen Kabels wird beispielsweise in die Kabelöffnung 129 gesteckt. Das gegenüberliegende Ende wird beispielsweise dem Funktionseinsatz 101 elektrisch gekoppelt.

Der Kopplungskörper 126 weist die Abnehmerführung 157 auf. Zudem weist der Kopplungskörper 126 eine Freimachung 121 auf. Die Freimachung dient als Gegenelement zu den Aufnahmen 152, 153, 155, 156.

Der Stromabnehmer 106 bis 109 weist ein Betätigungselement 114 auf. Das Betätigungselement dient zur Auslenkung des Halteelements 110 aus seiner Ruheposition, wenn der Stromabnehmer 106 bis 109 im Gehäuseeinsatz 105 am Anschlag 116 angeordnet ist. Beispielsweise ist das Betätigungselement 114 ein Teil eines Bodens des Stromabnehmers von 106.

Figur 19 zeigt einen Teil der Stromabgriffsanordnung 100 in einer Schnittansicht. Der erste Stromabnehmer 106 und der zweite Stromabnehmer 107 sind in ihrer jeweiligen Aufnahme 152 und 153 entlang der zweiten Richtung 112 und der dritten Richtung 113 gehalten. Wie aus Figur 19 erkennbar, ist es möglich, dass der erste Stromabnehmer 106 und der zweite Stromabnehmer 107 entlang der dritten Richtung 113 versetzt zueinander angeordnet sind. Dies ermöglicht im montierten betriebsfertigen Zustand eine Vergrößerung des Abstands der beiden Stromführungselemente 127. Der erste Stromabnehmer 106 und der zweite Stromabnehmer 107 sind entlang der zweiten Richtung 112 versetzt zueinander angeordnet. Der erste Stromabnehmer 106 und der zweite Stromabnehmer 107 sind insbesondere so versetzt zueinander angeordnet, wie die Leitungen in der Stromschiene in zwei Ebenen entlang der zweiten Richtung 112 versetzt zueinander angeordnet sind.

Figuren 20 und 21 zeigen jeweils eine Schnittansicht der Stromabgriffsanordnung 100 im montierten betriebsfertigen Zustand. Zwischen dem Kopplungskörper 126 und dem Stromführungselement 127 ist eine Feder 128 angeordnet. Die Feder wirkt eine Federkraft in die zweite Richtung 112 aus. Der Funktionseinsatz 101 ist mechanisch an der Tragschiene 102 gekoppelt und insbesondere entgegen der zweiten Richtung 112 unbeweglich. Somit ist auch die Stromabgriffsanordnung 100 stabil in der Tragschiene 102 gelagert. Somit drückt die Feder 128 das Stromführungselement 127 in die zweite Richtung 112 gegen die Leitung 138. Der Gehäusedeckel 119 ist entgegen der zweiten Richtung 112 aus seiner Ruheposition ausgelenkt und gibt so die Kontaktspitze 120 frei.

Zwischen der Kabelöffnung 129 und dem Stromführungselement 127 ist eine elektrische Verbindung 130 vorgesehen. Die elektrische Verbindung 130 ist beispielsweise aus einem elektrisch leitfähigen Material wie einem Metall gebildet und insbesondere zumindest teilweise federnd ausgebildet. Eine Leitung ist entlang der dritten Richtung 113 in die Kabelöffnung 129 einbringbar und verklemmt sich beispielsweise mit der elektrischen Verbindung 130 mechanisch. Durch den Kontakt zwischen der Leitung und der elektrischen Verbindung 130 ist eine elektrische Verbindung ausgebildet.

Zwischen der elektrischen Verbindung 130 und dem Stromführungselement 127 ist ein Schleifkontakt 131 ausgebildet. So ist der elektrische Strom oder die elektrische Spannung von dem Stromführungselement 127 auf die elektrische Verbindung 130 übertragbar und umgekehrt. Der Schleifkontakt 131 ermöglicht die Bewegung des Stromführungselements 127 relativ zum übrigen Stromabnehmer 106 und insbesondere zur elektrischen Verbindung 130 und der Kabelöffnung 129.

Das Stromschienensystem 103 weist die Stromschiene 133 sowie den Funktionseinsatz 101 mit der Stromabgriffsanordnung 100 auf. Der Funktionseinsatz 101 ist insbesondere eine Leuchte oder eine Leuchtenanordnung, die in dem Stromschienensystem 103 eingesetzt werden kann. Die Stromschiene 133 weist die Tragschiene 102 auf, an der der Funktionseinsatz 101 befestigt werden kann.

Die Stromschiene 133, die auch mehrere Stromschienenelemente aufweisen kann, weist über die gesamte Länge der Stromschiene 133 verlaufende elektrische Versorgungen und Datenversorgungen auf. An verschiedenen Stellen ist es möglich, mittels der Stromabgriffsanordnung 100 Strom zur Versorgung verschiedener elektrischer Komponenten abzugreifen. Zusätzlich ist es möglich, mittels der Stromabgriffsanordnung 100 auch Leitungen 138 zu kontaktieren, die nicht der Stromversorgung dienen, beispielsweise Datenübertragungsleitungen oder Steuerleitungen. Aufgrund der Anordnung des Leitungshalters 134 in der Tragschiene 102 so, dass die Leitungen 138 entlang der dritten Richtung 113 verlaufen und entlang der ersten Richtung 111 nebeneinander angeordnet sind, ist es möglich, auf einen extra Kanal, zum Beispiel in der Tragschiene oder in dem Funktionseinsatz 101 zu verzichten, in dem herkömmlich die Leitungen angeordnet werden.

Die Leitungen 138 des Stromschienensystems 103 können über ihre gesamte Länge ohne eine extra Isolierung in dem Leitungshalter 134 angeordnet sein. Somit entfällt ein stellenweises Abisolieren an den Positionen, an denen der Funktionseinsatz 101 kontaktiert werden soll. Aufgrund der besonderen Anordnung der Stromabnehmer 106 bis 109 in dem Gehäuse 104 und dem Gehäusedeckel 119 werden ohne zusätzliche Isolierungen Kriechströme oder anderweitige Wechselwirkungen zwischen den Stromführungselementen 127 ausreichend verhindert. Die einzelnen Leitungen 138 sind aufgrund ihrer Positionierung in dem Leitungshalter 137 ausreichend voreinander geschützt, beispielsweise durch die versetzte Anordnung entlang der zweiten Richtung benachbarter Leitungen 138 zueinander.

Zudem ist in dem Stromschienensystem 103 eine Vielzahl von Leitungen, beispielsweise für die normale Stromversorgung, die Notstromversorgung als auch Steuerleitungen oder Leitungen für die Datenübertragung, realisierbar, und dabei die äußeren Abmessungen des Systems flexibel vorgebbar. Eine Abweichung von gewünschten Abmessungen der Tragschiene 103 beispielsweise entlang der ersten Richtung 111 ist vermeidbar. Das Stromschienensystem 133 ist insbesondere ausgebildet, die Notlichtnorm DIN 6059822 mit einem Leuchteneinsatz zu erfüllen, der auch für einen Normalbetrieb verwendbar ist. Hierbei ist aufgrund der Verschiebbarkeit der Stromabnehmer 106 bis 109 relativ zum Gehäuse 104 gleiche Stromabgriffsanordnung 100 und damit der gleiche Funktionseinsatz 101 verwendbar wie für die normale Versorgung mit Licht.

Die Leitungen 138 sind im Leitungshalter 134 so angeordnet, dass bei Einhaltung von Luftstrecken und Kriechstrecken die Verschiebung der Stromabnehmer 106 bis 109 möglich ist. Es ist die Phasenwahl im Normalnetz zwischen den Phasen L1, L2, L3 mit N möglich. Zudem ist eine Auswahl vom Notstromnetz L', N' und L'', N" möglich. Zudem ist eine Verschiebung zwischen Dali 1 und Dali 2 möglich, also beispielsweise zwischen zwei unterschiedlichen Datennetzen, Steuernetzen oder anderen Netzen, die nicht oder nicht primär der Versorgung mit elektrischer Energie dienen. Die Leitungen 138 für die Phasen L1, L2, L3, L' und L" liegen insbesondere in einer gemeinsamen Ebene. Die Leitungen für die Daliwahl, also für Dali 1 und Dali 2 liegen insbesondere in einer weiteren gemeinsamen Ebene. Die beiden Ebenen sind entlang der zweiten Richtung 112 voneinander beabstandet. Dadurch wird beispielsweise ein kleiner Bauraum bei Einhaltung aller Luft-Kriechstrecken ermöglicht. Das Verschieben der Stromabnehmer 106 bis 109 erfolgt insbesondere von Hand ohne Werkzeug.

Die Stromabgriffsanordnung 100 weist eine Mehrzahl von Stromabnehmern 106 bis 109 auf. Es können vier Stromabnehmer vorgesehen sein, es können auch mehr oder weniger Stromabnehmer vorgesehen sein. Die Stromabnehmer 106 bis 109 sind in das Grundgehäuse 104 und insbesondere in dem Gehäuseeinsatz 105 und dem weiteren Gehäuseeinsatz 118 eingesteckt. Zur Aufnahme und zum Führen dienen die Aufnahme 152, 153, 155 und 156 sowie die Abnehmerführung 157 und die Freimachung 121. Die Stromabnehmer 106 bis 109 weisen jeweils eine Kabelöffnung 129 auf, auch Leitungsaufnahme genannt. Hier kann verdrahtet werden. Das Stromführungselement 127 dient zur elektrischen Kontaktierung zu einer der Leitungen 138.

Auf dem federnd gelagerten Gehäusedeckel 119 sind die Schutzelemente 139 zum Schutz der Stromführungselemente 127 und insbesondere der Kontaktspitzen 120 vorgesehen. Die Schutzelemente 139 dienen zusätzlich zur Einhaltung der vorgegebenen Luftstrecken und Kriechstrecken und für die richtige Positionierung. Die richtige Positionierung der Stromabgriffsanordnung 100 relativ zum Leitungshalter 134 wird zudem durch den Vorsprung 144 und dem Steg 147 gewährleistet. Dadurch ist auch 180°-Verdrehschutz gewährleistet. So kann nicht falsch herum kontaktiert werden.

Für die Dali-Verschiebbarkeit sind der dritte Stromabnehmer 108 und der vierte Stromabnehmer 109 mit dem weiteren Gehäuseeinsatz 118 verbunden. Die beiden Stromabnehmer 108 und 109 sind nur gemeinsam im Verbund verschiebbar. So kann von D1+ und D1- auf D2+ und D2- verschoben werden.

Der erste Stromabnehmer 106 und der zweite Stromabnehmer 107 sind im Gehäuseeinsatz 105 positioniert. Für die Wahl des normalen Betriebsstromnetzes ist der zweite Stromabnehmer 107 so positioniert, dass er stets den Nullleiter N kontaktiert. Der erste Stromabnehmer 106 ist relativ dazu zwischen den Phasen L1, L2 und L3 verschiebbar. Für die Notnetzwahl ist die Stromabgriffsanordnung 100 so gestaltet, dass wenn der erste Stromabnehmer 106 die Position erreicht, die zu L3 gehört, wird durch ein weiteres Schieben des ersten Stromabnehmers 106 in die erste Richtung 111 der Gehäuseeinsatz 105 mitgenommen. Somit wird der zweite Stromabnehmer 107 automatisch aus seiner Position N gleichzeitig mit dem ersten Stromabnehmer 106 verschoben. Somit werden der erste Stromabnehmer 106 und der zweite Stromabnehmer 107 aus der Position L3 und N auf L' und N' verschoben. Ein weiteres Verschieben auf L" und N" ist möglich. In dem letzten Bereich ist nur ein Verschieben des ersten Stromabnehmers 106 und des zweiten Stromabnehmers 107 gemeinsam im Verbund möglich.

Beim Verschieben des ersten Stromabnehmers 106 von der Position, die L3 zugeordnet ist, wird das Halteelement 110 nach gedrückt. Dies gibt die Möglichkeit zum Verschieben des Gehäuseeinsatzes 105 frei. Nun kann auf L' und N' und weiter auf L" und N" geschoben werden.

Der zweite Stromabnehmer 107 ist an dem Gehäuseeinsatz 105 befestigt. Beim Zurückschieben von L' und N' auf L3 und N dient die Abnehmerhalterung 115 zum Halten des ersten Stromabnehmers 106 relativ zum Gehäuseeinsatz 105. Das Halteelement 110 benötigt beim Verschieben entgegen der ersten Richtung 111 insbesondere einen geringeren Kraftaufwand zum Überwinden als Abnehmerhalterung 115. So ist die Position L3 und N erreichbar. Für ein weiteres Verschieben des ersten Stromabnehmers 106 von L3 zu L2 wird die Abnehmerhalterung 115 überwunden. Die Position N des zweiten Stromabnehmers 107 wird gehalten. Der Gehäuseeinsatz 105 steht entgegen der ersten Richtung 111 an einer Seitenwand 122 (Figur 10) des Gehäuses 104 an. Ein Verschieben des Gehäuseeinsatzes 105 relativ zum Gehäuse 104 entgegen der ersten Richtung 111 ist somit nicht möglich.

Durch die Anordnung der Leitungen 138 im Leitungshalter 134 in einer Ebene ist es zur Leitungswahl ausreichend, die Stromabnehmer 106 bis 109 entlang einer einzigen Richtung 111 zu verschieben.

Die Stromabgriffsanordnung 100 ermöglicht einen Einsatz des Funktionseinsatzes 101 für alle Anwendungen, insbesondere für eine normale Anwendung, eine Verwendung als Notbeleuchtung, eine Dali-Wahl. Es sind keine Sondervarianten mit eigener Verdrahtung notwendig. So wird insbesondere die DIN EN 60598222 mit dem Stromschienensystem 102 eingehalten, ohne dass verschiedene Funktionseinsätze 101 benötigt werden. Somit werden Kosten und Varianten reduziert. Außerdem hat ein Nutzer die freie Wahl, welche Funktionseinsätze 101 verwendet werden sollen.

Figuren 22 bis 27 zeige das Prinzip der Auswahl der verschiedenen Leitungen 138.

In Figur 22 ist der erste Stromabnehmer 106 in einer Position angeordnet, in dem er die Leitung 138a kontaktiert, also L1. Der zweite Stromabnehmer 107 ist in einer Position angeordnet, in dem er die Leitung 138d kontaktiert, also N. Der dritte Stromabnehmer 108 und der vierte Stromabnehmer 109 sind nur gemeinsam miteinander verschiebbar und so angeordnet, dass die Leitungen 138b und 138c kontaktiert werden, also D1+ und D1-.

Figur 23 zeigt die Phasenwahl, nachdem der erste Stromabnehmer 106 um eine Position verschoben wurde. Der erste Stromabnehmer 106 ist auf die Position verschoben worden, dass er die Leitung 138e kontaktiert, also L2. Dieses Verschieben des ersten Stromabnehmers 106 hat die Position des zweiten Stromabnehmers 107 nicht verändert. Auch der dritte Stromabnehmer 108 und der vierte Stromabnehmer 109 wurden dadurch nicht verschoben.

Figur 24 zeigt die Phasenwahl, bei der der erste Stromabnehmer 106 auf die Position verschoben wurde, die zu L3 gehört. Der erste Stromabnehmer 106 kontaktiert nun die Leitung 138f. Durch das Verschieben des ersten Stromabnehmers 106 wurde die Position des zweiten Stromabnehmers 107, des dritten Stromabnehmers 108 und des vierten Stromabnehmers 109 jeweils nicht verändert.

Figur 25 zeigt die Phasenwahl, bei der ein Notstromnetz L' und N' ausgewählt wurde. Der erste Stromabnehmer 106 wurde von der Position L3 auf die Position L' verschoben, sodass der erste Stromabnehmer 106 die Leitung 138g kontaktiert. Dieses Verschieben des ersten Stromabnehmers 106 führt auch zu einem Verschieben des zweiten Stromabnehmers 107, sodass dieser nun die Leitung 138h kontaktiert. Die beiden Stromabnehmer 106 und 107 sind nun miteinander gekoppelt, sodass diese nur gemeinsam miteinander verschoben werden können.

Figur 26 zeigt die Auswahl eines weiteren Notstromnetzes L" und N". Ein Verschieben des ersten Stromabnehmers 106 auf die Position, die zu L" gehört, führt dazu, dass auch der zweite Stromabnehmer 107 verschoben wird. Somit kontaktiert der erste Stromabnehmer 106 nun die Leitung 138i und der zweite Stromabnehmer 107 die Leitung 138k.

Figur 27 zeigt die Veränderung der Auswahl auf der zweiten Leitungsebene. Insbesondere ist diese Auswahl, die durch ein Verschieben des dritten Stromabnehmers 108 und des vierten Stromabnehmers 109 realisiert wird, unabhängig von der Phasenwahl. Der dritte Stromabnehmer 108 und der vierte Stromabnehmer 109 sind nur gemeinsam miteinander verschiebbar. Somit führt ein Verschieben beispielsweise von D1+ auf D2+ auch zu einem Verschieben von D1- auf D2-. Der dritte Stromabnehmer 108 und der vierte Stromabnehmer 109 kontaktieren somit nach dem Verschieben die Leitungen 138m und 138n.

Die Erfindung ist nicht durch die Beschreibung anhand der Ausführungsbeispiele auf diese beschränkt.

### Bezugszeichen

100 Stromabgriffsanordnung
101 Funktionseinsatz
102 Tragschiene
103 Stromschienensystem
104 Gehäuse
105 Gehäuseeinsatz
106 erster Stromabnehmer
107 zweiter Stromabnehmer
108 dritter Stromabnehmer
109 vierter Stromabnehmer
110 Halteelement
111 erste Richtung
112 zweite Richtung
113 dritte Richtung
114 Betätigungselement
115 Abnehmerhalterung
116 Anschlag
118 zweiter Gehäuseeinsatz
119 Gehäusedeckel
120 Kontaktspitze
121 Freimachung
122 Seitenwand
124 Strukturierung
125 Aussparung
126 Kopplungskörper
127 Stromführungselement
128 Feder
129 Kabelöffnung
130 elektrische Verbindung
131 Schleifkontakt
132 elektrisches Funktionselement
133 Stromschiene
134 Leitungshalter
135 Rückseite
136 Lichtaustrittsseite
137 Montagesystem
138, 138a - 138n Leitung
139 Schutzelemente
140 Aufnahme
141 Befestigungshaken
142 Rasthaken
143 Eingriffselement
144 Vorsprung
145 zurückgesetzter Bereich
146 Rücksprung
147 Steg
148 weiterer Stromabnehmer
149 Federaufnahme
150 Ausnehmung
151 Führung
152 erste Aufnahme
153 zweite Aufnahme
154 Deckelführung
155 dritte Aufnahme
156 vierte Aufnahme
157 Abnehmerführung

## Patentansprüche

1. Stromabgriffsanordnung für einen Funktionseinsatz (101) für ein Stromschienensystem (103), aufweisend:
- ein Gehäuse (104),
- einen Gehäuseeinsatz (105), der in dem Gehäuse (104) angeordnet ist und der in einem ersten Zustand an dem Gehäuse (104) fixiert ist und der in einem zweiten Zustand relativ zu dem Gehäuse (104) entlang einer ersten Richtung (111) verschiebbar ist,
- einen ersten Stromabnehmer (106), der mit dem Gehäuseeinsatz (105) gekoppelt ist und in dem ersten Zustand relativ zu dem Gehäuseeinsatz (105) entlang der ersten Richtung (111) verschiebbar ist und in dem zweiten Zustand an dem Gehäuseeinsatz (105) fixiert ist,
- einen zweiten Stromabnehmer (107), der an dem Gehäuseeinsatz (105) fixiert ist und zusammen mit dem Gehäuseeinsatz (105) in dem ersten Zustand an dem Gehäuse (104) fixiert ist und in dem zweiten Zustand relativ zu dem Gehäuse (104) entlang der ersten Richtung verschiebbar (111) ist.

2. Stromabgriffsanordnung nach Anspruch 1, bei dem das Gehäuse (104) ein Halteelement (110) aufweist, das in dem ersten Zustand mit dem Gehäuseeinsatz (105) in Eingriff ist, um den Gehäuseeinsatz (105) relativ zu dem Gehäuse (104) unverschiebbar zu fixieren, wobei das Halteelement (110) federn ausgebildet ist, um in dem zweiten Zustand aus dem Eingriff zu gelangen und das Verschieben frei zu geben, wobei
der erste Stromabnehmer (106) insbesondere ein Betätigungselement (114) aufweist, um das Halteelement (110) aus dem Eingriff mit dem Gehäuseeinsatz zu bewegen.

3. Stromabgriffsanordnung nach Anspruch 1 oder 2, bei dem der Gehäuseeinsatz (105) eine Abnehmerhalterung (115) aufweist, um den ersten Stromabnehmer (106) in dem zweiten Zustand relativ zu dem Gehäuseeinsatz unverschiebbar zu fixieren, wobei die Abnehmerhalterung (115) federn ausgebildet ist für ein Verschieben zwischen dem ersten Zustand und dem zweiten Zustand, wobei
der Gehäuseeinsatz (105) insbesondere einen Anschlag (116) für den ersten Stromabnehmer (106) aufweist, sodass der erste Stromabnehmer (106) in dem zweiten Zustand zwischen der Abnehmerhalterung (115) und dem Anschlag (116) gehalten ist.

4. Stromabgriffsanordnung nach einem der Ansprüche 1 bis 3, aufweisend:
- einen weiteren Gehäuseeinsatz (118), der in dem Gehäuse (104) angeordnet ist und der relativ zu dem Gehäuse (104) entlang der ersten Richtung (111) verschiebbar ist,
- einen dritten (108) und einen vierten (109) Stromabnehmer, die jeweils an dem weiteren Gehäuseeinsatz (118) fixiert sind und zusammen mit dem weiteren Gehäuseeinsatz (118) relativ zu dem Gehäuse (104) entlang der ersten Richtung (111) verschiebbar sind.

5. Stromabgriffsanordnung nach Anspruch 4, bei der der erste Stromabnehmer (106), der zweite Stromabnehmer (107), der dritte Stromabnehmer (108) und der vierte Stromabnehmer (109) jeweils baugleich ausgebildet sind.

6. Stromabgriffsanordnung nach einem der Ansprüche 1 bis 5, aufweisend einen Gehäusedeckel (119), der entlang einer zweiten Richtung (112), die quer zu der ersten Richtung (111) verläuft, relativ zu dem Gehäuse (104) verschiebbar ist, um eine jeweilige Kontaktspitze (120) der Stromabnehmer (106, 107, 108, 109) wahlweise freizugeben oder zu verbergen.

7. Stromabgriffsanordnung nach einem der Ansprüche 1 bis 6, bei der das Gehäuse (104) eine Strukturierung (124) aufweist, um verschiedene Betriebspositionen für die Stromabnehmer (106, 107, 108, 109) vorzugeben.

8. Stromabgriffsanordnung nach Anspruch 6und 7, bei dem der Gehäusedeckel (104) eine Mehrzahl von Aussparungen (125) aufweist, die so mit der Strukturierung (124) korrespondieren, dass ja eine der Kontaktspitzen (120) je einer der Aussparungen (125) zugeordnet ist, wenn die Stromabnehmer (106, 107, 108, 109) in einer der Betriebspositionen sind, sodass die Kontaktspitzen (120) durch die zugeordneten Aussparungen (125) durch den Gehäusedeckel (119) gelangen, wenn der Gehäusedeckel (119) entlang der zweiten Richtung (112) verschoben wird.

9. Stromabgriffsanordnung nach einem der Ansprüche 1 bis 8, bei der die Stromabnehmer (106, 107, 108, 109) jeweils aufweisen:
- einen Kopplungskörper (126) zum Befestigen des Stromabnehmers (106, 107, 108, 109),
- ein elektrisch leitfähiges Stromführungselement (127), das relativ zu dem Kopplungskörper (126) verschiebbar ist,
- eine Feder (128), die zwischen dem Kopplungskörper (126) und dem Stromführungselement (127) angeordnet ist und die eine Federkraft in die zweiten Richtung (112) auswirkt, die den Kopplungskörper (126) und das Stromführungselement (127) voneinander wegdrückt.

10. Stromabgriffsanordnung nach Anspruch 9, bei der die Stromabnehmer (106, 107, 108, 109) jeweils aufweisen:
- eine Kabelöffnung (129) zur Aufnahme eines Kabels,
- eine elektrische Verbindung (130), die mit der Kabelöffnung (129) verbunden ist und die mittels eines Schleifkontakts (131) mit dem Stromführungselement (127) elektrisch verbunden ist.

11. Stromschienensystem, aufweisend :
- eine Stromabgriffsanordnung (100) nach einem der Ansprüche 1 bis 10,
- ein elektrisches Funktionselement (132), das elektrisch mit der Stromabgriffsanordnung (100) verbunden ist,
- eine entlang einer dritten Richtung (113) länglich ausgedehnte Stromschiene (133), die eine Tragschiene (102) und ein Leitungshalter (134) mit elektrisch leitfähigen Leitungen (138), insbesondere elektrische Stromleitungen und/oder elektrische Datenleitungen, aufweist, wobei
- die Leitungen (138) entlang der ersten Richtung (111) nebeneinander angeordnet sind, und
- je ein Stromabnehmer (106, 107, 108, 109) mit je einer der Leitungen (138) entlang der zweiten Richtung (112) in Kontakt ist, um eine elektrische Verbindung auszubilden.

12. Stromschienensystem nach Anspruch 11, bei dem mittels Verschieben der Stromabnehmer (106, 107, 108, 109) entlang der ersten Richtung (111) auswählbar ist, mit welcher der Leitungen (138) der jeweilige Stromabnehmer (106, 107, 108, 109) in Kontakt ist.

13. Stromschienensystem nach einem der Ansprüche 11 oder 12, bei dem die Leitungen (138), die mit dem ersten Zustand korrespondieren, Leitungen verschiedener Phasen einer allgemeinen Stromversorgung sind, und Leitungen (138), die mit dem zweiten Zustand korrespondieren, Leitungen einer Ersatzstromversorgung sind.

14. Verfahren zum elektrischen Kontaktieren einer Stromabgriffsanordnung (100) nach einer der Ansprüche 1 bis 10 mit einer entlang einer dritten Richtung (113) länglich ausgedehnten Stromschiene (133), umfassend:
- Einbringen der Stromabgriffsanordnung (100) in die Stromschiene (133) in einer zweiten Richtung (112),
- Verschieben eines Gehäusedeckels (119) der Stromabgriffsanordnung (100) entgegen der zweiten Richtung (112) und dadurch
- Freigeben einer Kontaktspitze (120) der Stromabgriffsanordnung (100),
- Drücken der Kontaktspitze (120) gegen eine elektrische Leitung (138) der Stromschiene (133) mit einer Kraft in die zweite Richtung (112).

15. Verfahren nach Anspruch 14, ferner umfassend:
- Verschieben der Kontaktspitze (120) entlang einer ersten Richtung (111) vor dem Einbringen in die Stromschiene (133) zur Auswahl der elektrischen Leitung (138) aus einer Mehrzahl von elektrischen Leitungen (138) der Stromschiene (133), gegen die die Kontaktspitze (120) nachfolgend gedrückt wird, und/oder
- Auswirken einer Kraft auf die Kontaktspitze (120) in die zweite Richtung (112) mittels einer Feder (128).

## Claims

1. Current tapping arrangement for a functional insert (101) for a busbar system (103), comprising:
- a housing (104),
- a housing insert (105) which is arranged in the housing (104) and which, in a first state, is fixed to the housing (104) and which, in a second state, is displaceable relative to the housing (104) along a first direction (111),
- a first current collector (106) which is coupled to the housing insert (105) and which, in the first state, is displaceable relative to the housing insert (105) along the first direction (111) and which, in the second state, is fixed to the housing insert (105),
- a second current collector (107) which is fixed to the housing insert (105) and which, together with the housing insert (105), in the first state, is fixed to the housing (104) and which, in the second state, is displaceable (111) relative to the housing (104) along the first direction.

2. Current tapping arrangement according to Claim 1, in which the housing (104) has a holding element (110) which, in the first state, is in engagement with the housing insert (105) in order to fix the housing insert (105) non-displaceably relative to the housing (104), wherein the holding element (110) is springloaded in order, in the second state, to come out of engagement and to release the displacement, wherein
the first current collector (106) has, in particular, an actuating element (114) in order to move the holding element (110) out of engagement with the housing insert.

3. Current tapping arrangement according to Claim 1 or 2, in which the housing insert (105) has a tapping holder (115) in order to fix the first current collector (106) non-displaceably relative to the housing insert in the second state, wherein the tapping holder (115) is spring-loaded for displacement between the first state and the second state, wherein
the housing insert (105) has, in particular, a stop (116) for the first current collector (106), such that the first current collector (106) is held between the tapping holder (115) and the stop (116) in the second state.

4. Current tapping arrangement according to one of Claims 1 to 3, having:
- a further housing insert (118) which is arranged in the housing (104) and which is displaceable relative to the housing (104) along the first direction (111),
- a third (108) and a fourth (109) current collector which are each fixed to the further housing insert (118) and which, together with the further housing insert (118), are displaceable relative to the housing (104) along the first direction (111).

5. Current tapping arrangement according to Claim 4, in which the first current collector (106), the second current collector (107), the third current collector (108) and the fourth current collector (109) are each of identical construction.

6. Current tapping arrangement according to one of Claims 1 to 5, having a housing cover (119) which is displaceable relative to the housing (104) along a second direction (112) which runs transversely with respect to the first direction (111), in order to selectively expose or conceal a respective contact tip (120) of the current collectors (106, 107, 108, 109).

7. Current tapping arrangement according to one of Claims 1 to 6, in which the housing (104) has a structuring (124) in order to predefine different operating positions for the current collectors (106, 107, 108, 109).

8. Current tapping arrangement according to Claim 6 and 7, in which the housing cover (104) has a plurality of cutouts (125) which correspond to the structuring (124) such that, of course, one of the contact tips (120) is assigned in each case to one of the cutouts (125) when the current collectors (106, 107, 108, 109) are in one of the operating positions, such that the contact tips (120) pass through the housing cover (119) through the assigned cutouts (125) when the housing cover (119) is displaced along the second direction (112).

9. Current tapping arrangement according to one of Claims 1 to 8, in which the current collectors (106, 107, 108, 109) each have:
- a coupling body (126) for fastening the current collector (106, 107, 108, 109),
- an electrically conductive current-conducting element (127) which is displaceable relative to the coupling body (126),
- a spring (128) which is arranged between the coupling body (126) and the current-conducting element (127) and which exerts a spring force in the second direction (112) which pushes the coupling body (126) and the current-conducting element (127) away from one another.

10. Current tapping arrangement according to Claim 9, in which the current collectors (106, 107, 108, 109) each have:
- a cable opening (129) for receiving a cable,
- an electrical connection (130) which is connected to the cable opening (129) and which is electrically connected to the current-conducting element (127) by means of a sliding contact (131).

11. Busbar system, comprising:
- a current tapping arrangement (100) according to one of Claims 1 to 10,
- an electrical functional element (132) which is electrically connected to the current tapping arrangement (100),
- a busbar (133) which is elongated along a third direction (113) and has a carrier rail (102) and a line holder (134) with electrically conductive lines (138), in particular electrical current lines and/or electrical data lines, wherein
- the lines (138) are arranged next to one another along the first direction (111), and
- in each case one current collector (106, 107, 108, 109) is in contact with in each case one of the lines (138) along the second direction (112) in order to form an electrical connection.

12. Busbar system according to Claim 11, in which, by means of displacement of the current collectors (106, 107, 108, 109) along the first direction (111), it is possible to select which of the lines (138) the respective current collector (106, 107, 108, 109) is in contact with.

13. Busbar system according to either of Claims 11 and 12, in which the lines (138) which correspond to the first state are lines of different phases of a general power supply, and lines (138) which correspond to the second state are lines of a backup power supply.

14. Method for electrically contacting a current tapping arrangement (100) according to one of Claims 1 to 10 with a busbar (133) which is elongated along a third direction (113), comprising:
- introducing the current tapping arrangement (100) into the busbar (133) in a second direction (112),
- displacing a housing cover (119) of the current tapping arrangement (100) counter to the second direction (112) and thereby
- releasing a contact tip (120) of the current tapping arrangement (100),
- pressing the contact tip (120) against an electrical line (138) of the busbar (133) with a force in the second direction (112).

15. Method according to Claim 14, furthermore comprising:
- displacing the contact tip (120) along a first direction (111) before introduction into the busbar (133) in order to select the electrical line (138) from a plurality of electrical lines (138) of the busbar (133) against which the contact tip (120) is subsequently pressed, and/or
- exerting a force on the contact tip (120) in the second direction (112) by means of a spring (128).

## Revendications

1. Agencement de prise de courant pour un insert fonctionnel (101) pour un système de rail conducteur (103), présentant :
- un boîtier (104),
- un insert de boîtier (105) qui est disposé dans le boîtier (104) et qui est fixé dans un premier état au boîtier (104) et qui est déplaçable dans un deuxième état par rapport au boîtier (104) le long d'une première direction (111),
- un premier collecteur de courant (106) qui est rattaché à l'insert de boîtier (105) et qui est déplaçable par rapport à l'insert de boîtier (105) le long de la première direction (111) dans le premier état et qui est rattaché de manière fixe à l'insert de boîtier (105) dans le deuxième état,
- un deuxième collecteur de courant (107) qui est rattaché de manière fixe à l'insert de boîtier (105) et qui est, conjointement avec l'insert de boîtier (105), rattaché de manière fixe au boîtier (104) dans le premier état et déplaçable par rapport au boîtier (104) le long de la première direction (111) dans le deuxième état.

2. Agencement de prise de courant selon la revendication 1, dans lequel le boîtier (104) présente un élément de retenue (110) qui, dans le premier état, est en prise avec l'insert de boîtier (105) afin de fixer l'insert de boîtier (105) en interdisant tout déplacement par rapport au boîtier (104), dans lequel l'élément de retenue (110) est réalisé de manière élastique afin de se dégager et de permettre un déplacement dans le deuxième état, dans lequel
le premier collecteur de courant (106) présente en particulier un élément d'actionnement (114) afin de déplacer l'élément de retenue (110) pour sortir de la prise avec l'insert de boîtier.

3. Agencement de prise de courant selon la revendication 1 ou 2, dans lequel l'insert de boîtier (105) présente un support de prise (115) afin de fixer le premier collecteur de courant (106) en interdisant tout déplacement par rapport à l'insert de boîtier dans le deuxième état, dans lequel le support de prise (115) est réalisé de manière élastique permettant un déplacement entre le premier état et le deuxième état, dans lequel l'insert de boîtier (105) présente en particulier une butée (116) pour le premier collecteur de courant (106), de sorte que le premier collecteur de courant (106) est retenu entre le support de prise (115) et la butée (116) dans le deuxième état.

4. Agencement de prise de courant selon l'une quelconque des revendications 1 à 3, présentant :
- un autre insert de boîtier (118) qui est disposé dans le boîtier (104) et qui est déplaçable par rapport au boîtier (104) le long de la première direction (111),
- un troisième (108) et un quatrième (109) collecteur de courant qui sont chacun rattachés de manière fixe à l'autre insert de boîtier (118) et qui sont déplaçables conjointement avec l'autre insert de boîtier (118) par rapport au boîtier (104) le long de la première direction (111).

5. Agencement de prise de courant selon la revendication 4, dans lequel le premier collecteur de courant (106), le deuxième collecteur de courant (107), le troisième collecteur de courant (108) et le quatrième collecteur de courant (109) sont individuellement construits à l'identique.

6. Agencement de prise de courant selon l'une quelconque des revendications 1 à 5, présentant un couvercle de boîtier (119) qui est déplaçable par rapport au boîtier (104) le long d'une deuxième direction (112) qui s'étend transversalement à la première direction (111), afin de libérer ou de cacher au choix une pointe de contact (120) respective des collecteurs de courant (106, 107, 108, 109).

7. Agencement de prise de courant selon l'une quelconque des revendications 1 à 6, dans lequel le boîtier (104) présente une structuration (124) afin de prédéfinir différentes positions de fonctionnement pour les collecteurs de courant (106, 107, 108, 109).

8. Agencement de prise de courant selon la revendication 6 et 7, dans lequel le couvercle de boîtier (104) présente une pluralité d'évidements (125) qui correspondent à la structuration (124) de telle sorte que l'une des pointes de contact (120) soit associée à chaque fois à l'un des évidements (125) lorsque les collecteurs de courant (106, 107, 108, 109) sont dans l'une des positions de fonctionnement, de sorte que les pointes de contact (120) traversent les évidements (125) associés à travers le couvercle de boîtier (119) lorsque le couvercle de boîtier (119) est déplacé le long de la deuxième direction (112).

9. Agencement de prise de courant selon l'une quelconque des revendications 1 à 8, dans lequel les collecteurs de courant (106, 107, 108, 109) présentent chacun :
- un corps de couplage (126) pour arrimer le collecteur de courant (106, 107, 108, 109),
- un élément de guidage de courant électriquement conducteur (127) qui est déplaçable par rapport au corps de couplage (126),
- un ressort (128) qui est disposé entre le corps de couplage (126) et l'élément de guidage de courant (127) et qui exerce une force de ressort dans la deuxième direction (112) qui pousse et éloigne le corps de couplage (126) et l'élément de guidage de courant (127) l'un de l'autre.

10. Agencement de prise de courant selon la revendication 9, dans lequel les collecteurs de courant (106, 107, 108, 109) présentent chacun :
- une ouverture de câble (129) pour recevoir un câble,
- une connexion électrique (130) qui est connectée à l'ouverture de câble (129) et qui est connectée électriquement à l'élément de guidage de courant (127) au moyen d'un contact glissant (131).

11. Système de rail conducteur, présentant :
- un agencement de prise de courant (100) selon l'une quelconque des revendications 1 à 10,
- un élément fonctionnel électrique (132) qui est connecté électriquement à l'agencement de prise de courant (100),
- un rail conducteur (133) allongé s'étendant le long d'une troisième direction (113), présentant un rail porteur (102) et un support de ligne (134) avec des lignes électriquement conductrices (138), en particulier des lignes électriques et/ou des lignes de données électriques,
- les lignes (138) étant disposées côte à côte le long de la première direction (111), et
- un collecteur de courant respectif (106, 107, 108, 109) contactant une des lignes respectives (138) le long de la deuxième direction (112) afin de former une connexion électrique.

12. Système de rail conducteur selon la revendication 11, dans lequel on peut sélectionner par déplacement des collecteurs de courant (106, 107, 108, 109) le long de la première direction (111) la ligne (138) avec laquelle un collecteur de courant respectif (106, 107, 108, 109) rentre en contact.

13. Système de rail conducteur selon l'une quelconque des revendications 11 ou 12, dans lequel les lignes (138) qui correspondent au premier état sont des lignes de différentes phases d'une alimentation électrique générale, et les lignes (138) qui correspondent au deuxième état sont des lignes d'une alimentation électrique de secours.

14. Procédé de mise en contact électrique d'un agencement de prise de courant (100) selon l'une quelconque des revendications 1 à 10 avec un rail conducteur (133) allongé s'étendant le long d'une troisième direction (113), comprenant :
- l'introduction de l'agencement de prise de courant (100) dans le rail conducteur (133) selon une deuxième direction (112),
- le déplacement d'un couvercle de boîtier (119) de l'agencement de prise de courant (100) à l'encontre de la deuxième direction (112) et ainsi
- la libération d'une pointe de contact (120) de l'agencement de prise de courant (100),
- la pression de la pointe de contact (120) contre une ligne électrique (138) du rail conducteur (133) avec une force selon la deuxième direction (112).

15. Procédé selon la revendication 14, comprenant en outre :
- le déplacement de la pointe de contact (120) le long d'une première direction (111) avant l'introduction dans le rail conducteur (133) pour sélectionner la ligne électrique (138) parmi une pluralité de lignes électriques (138) du rail conducteur (133) contre laquelle la pointe de contact (120) est ensuite pressée, et/ou
- l'exercice d'une force sur la pointe de contact (120) dans la deuxième direction (112) au moyen d'un ressort (128).
